# EUROPÄISCHE PATENTSCHRIFT

(11) **EP 3 194 855 B1**
(45) Veröffentlichungstag und Bekanntmachung des Hinweises auf die Patenterteilung: **03.11.2021**
(21) Anmeldenummer: 15767120.7
(22) Anmeldetag: 14.09.2015
(51) Int. Cl.: F24D 19/00, B60H 3/02, F24F 3/14, F24F 6/04, F24F 6/08

(54) **VORRICHTUNG UND VERFAHREN ZUR KONDITIONIERUNG EINES GASSTROMES**
APPARATUS AND PROCESS TO CONDITION A GAS FLOW
DISPOSITIF ET PROCÉDÉ POUR CONDITIONNER UN ÉCOULEMENT DE GAZ

(30) Priorität: 16.09.2014 DE 102014218586
(43) Veröffentlichungstag der Anmeldung: 26.07.2017
(73) Patentinhaber: Fraunhofer-Gesellschaft zur Förderung der angewandten Forschung e.V., 80686 München (DE)
(72) Erfinder: NOISTEN, Peter, 83626 Valley (DE); TORNAI, Anna, 82319 Starnberg (DE); KIRMAYR, Thomas, 83607 Holzkirchen (DE)
(74) Vertreter: Friese Goeden Patentanwälte PartGmbB
(86) Internationale Anmeldenummer: PCT/EP2015/070937
(87) Internationale Veröffentlichungsnummer: WO 2016/041894

(56) Entgegenhaltungen:
- EP-A1- 1 338 852
- EP-A2- 0 192 893
- DE-A1-102004 028 780
- US-A1- 2012 118 147
- US-A1- 2013 055 892

## Beschreibung

Die Erfindung betrifft eine Raumluftzusammensetzungsänderungsvorrichtung und ein Verfahren zur Änderung der Zusammensetzung einer Raumluft mit zumindest einem Rohr mit einer Rohrwandung, welche einen Innenquerschnitt umschließt, in welchem ein der Raumluft entnommener Gasstrom führbar ist. Vorrichtungen und Verfahren dieser Art können beispielsweise in Klimaanlagen Verwendung finden, um einen Luftstrom zu befeuchten oder zu entfeuchten. Weiterhin können Vorrichtung und Verfahren der genannten Art dazu eingesetzt werden, Sauerstoff, Reifegase oder Kohlendioxid aus einem Gasstrom zu entfernen.

Aus der EP 1519118 B1 ist eine Vorrichtung zur Befeuchtung eines Luftstromes bekannt, bei welcher Wasser mittels eines Düsenrohres in die Luft abgegeben wird. Das Düsenrohr ist mit Bohrungen ausgestattet, so dass das Wasser an einen Wärmetauscher abgegeben wird und dort teilweise verdampft. Das gasförmige Wasser wird von der vorbeiströmenden, erwärmten Luft aufgenommen. Über ein Magnetventil kann die Menge zugeführter Feuchte reguliert werden.

Diese Lösung weist den Nachteil auf, dass flüssiges Wasser im Luftstrom vorhanden ist. Hierdurch wird das Wachstum von Algen und/oder Bakterien gefördert, sodass diese über die Klimaanlage im gesamten Gebäude verteilt werden können und hygienische Probleme auftreten. Darüber hinaus wird zur Verdampfung flüssigen Wassers eine erhebliche Energiemenge benötigt, sodass der Betrieb solcher Befeuchtungseinrichtungen sehr aufwendig ist.

Aus der US 2012/0118147 A1 ist ein Entfeuchter bekannt, bei welchem Feuchte durch eine wasserdampfdurchlässige Membran aus einem zu entfeuchtendem Raum abgesaugt wird.

Ausgehend vom Stand der Technik liegt der Erfindung die Aufgabe zugrunde, eine hygienisch einwandfreie und energieeffiziente Vorrichtung und ein entsprechendes Verfahren zur Befeuchtung anzugeben.

Die Aufgabe wird erfindungsgemäß durch eine Vorrichtung gemäß Anspruch 1, einen Heizkörper gemäß Anspruch 7 und ein Verfahren gemäß Anspruch 10 gelöst.

Erfindungsgemäß wird eine Raumluftzusammensetzungsänderungsvorrichtung vorgeschlagen, welche zumindest ein Rohr enthält. Bei Betrieb der Vorrichtung wird der Raumluft ein Gasstrom entnommen, welcher nachfolgend durch das Rohr geführt und dem Raum wieder zugeführt wird. Das Rohr kann eine Rohrwandung aufweisen, welche aus einem Metall, einer Legierung oder einem Kunststoff gefertigt ist. Das Rohr kann in einigen Ausführungsformen der Erfindung einen runden Querschnitt aufweisen und einen Durchmesser von etwa 80 mm, etwa 100 mm, etwa 200 mm oder etwa 500 mm aufweisen. In anderen Ausführungsformen kann der Querschnitt polygonal sein, beispielsweise rechteckig. Für größere Befeuchtungsleistungen bzw. größere zu konditionierende Gasströme kann die Vorrichtung eine Mehrzahl parallel angeordneter Rohre aufweisen, sodass der gesamte Gasstrom bei Eintritt in die Vorrichtung in eine Mehrzahl paralleler Teilströme aufgespaltet wird und am Ausgang der Vorrichtung in einem optionalen Luftsammler wieder zusammengeführt werden kann. Alternativ können die Teilströme in unterschiedliche Gebäudeteile gelenkt werden, so dass die Luftfeuchte oder die Luftzusammensetzung in verschiedenen Gebäudeteilen getrennt geregelt oder gesteuert werden kann.

Der Raum kann Teil eines Gebäudes sein, beispielsweise ein Büroraum, ein Lagerraum, ein Archivraum, ein Feuchtraum oder ein Wohnraum. In anderen Ausführungsformen der Erfindung kann der Raum das Innere eines Frachtcontainers sein.

Die Rohrwandung weist in zumindest einem Längsabschnitt des Rohres zumindest eine Öffnung auf. Somit kann dem im Innenquerschnitt des Rohres strömenden Gasstrom zumindest eine Komponente zugeführt oder eine Komponente abgeführt werden. Hierzu mündet die zumindest eine Öffnung in zumindest einem Speichervolumen, welches bei Betrieb der Vorrichtung die zu- oder abzuführende Komponente enthält.

Die zumindest eine Öffnung ist mit einer Membran verschlossen, um den Stofftransport zwischen dem Speichervolumen und dem Innenquerschnitt des Rohres zu kontrollieren. Durch Wahl einer entsprechenden Membran mit entsprechenden Eigenschaften kann die Art der zwischen den Speichervolumen und dem in den Innenquerschnitt ausgetauschten Atome bzw. Moleküle, die Transportrichtung und die Austauschrate kontrolliert werden. Beispielsweise kann sich im Speichervolumen flüssiges Wasser befinden, welches durch die Membran mit vorgebbarer Rate dem im Innenquerschnitt strömenden Gasstrom gasförmig zugeführt wird. In anderen Ausführungsformen der Erfindung kann sich im Speichervolumen eine Salzlösung oder ein Trocknungsmittel befinden, sodass dem im Rohr befindlichen Gasstrom Feuchte entzogen und dem Speichervolumen zugeführt wird. In gleicher Weise kann aus dem Gasstrom Kohlendioxid, Sauerstoff, Stickstoff, ein Reifegas wie z.B. Ethylen oder eine andere gasförmige Komponente entfernt werden. Hierzu kann das Speichervolumen evakuiert sein.

In einigen Ausführungsformen der Erfindung kann die Membran zumindest ein Ionomer enthalten oder daraus bestehen. Membranen aus einem Ionomer sind für Kationen durchlässig und chemisch nahezu inert, sodass die Vorrichtung über längere Zeit wartungsfrei betrieben werden kann. Die im Ionomer ausgebildeten Ionenleiterkanäle können einen Durchmesser aufweisen, welcher geringer ist als die Größe gängiger Bakterien oder Viren, sodass lediglich Feuchte oder andere, gasförmige Komponenten des Gasstromes über die Membran ausgetauscht werden. Hierdurch wird das direkte Eindringen von Bakterien oder Viren oder die Ausbildung eines flüssigen Wasserfilms auf der Membran vermieden, so dass die mikrobiologische Qualität des Gasstromes nicht beeinträchtigt wird.

In einigen Ausführungsformen der Erfindung kann die Membran zumindest ein sulfoniertes Polytetrafluorethylen enthalten oder daraus bestehen. In einigen Ausführungsformen der Erfindung kann die Membran einen mehrschichtigen Aufbau aufweisen, wobei eine Funktionsschicht auf einer Trägerschicht aus Polytetrafluorethylen aufgebracht ist. Hierdurch kann die mechanische Belastbarkeit der Membran erhöht werden, ohne die positiven Eigenschaften des Funktionsmaterials zu beeinträchtigen.

In einigen Ausführungsformen der Erfindung kann zumindest eine Öffnung mit einem Stützgitter versehen sein. Das Stützgitter kann beispielsweise aus einem Metall oder einer Legierung oder einem Kunststoff gefertigt sein und beispielsweise eine Drahtwicklung enthalten oder eine Metallfolie, welche mit geätzten Öffnungen versehen ist. Hierdurch kann die mechanische Belastbarkeit der Membran vergrößert werden, sodass ein Einreißen oder eine anderweitige Zerstörung der Membran auch bei größeren Druckdifferenzen zwischen dem Speichervolumen und dem Innenquerschnitt des Rohres verhindert wird.

In einigen Ausführungsformen der Erfindung kann das Speichervolumen zumindest eine Befüllöffnung und/oder zumindest eine Entleerungsöffnung aufweisen. Hierdurch ist es möglich, dem Speichervolumen ein Medium, beispielsweise Wasser, eine Salzlösung, ein Gas oder weitere Substanzen zu zuführen, welche dem Gasstrom durch die Membran hindurch zu- oder abgeführt werden sollen. Sofern sowohl eine Befüllöffnung als auch eine Entleerungsöffnung vorhanden ist, kann das Speichervolumen von einem flüssigen oder gasförmigen Medium durchströmt werden, sodass ein ständiger Austausch des Mediums im Speichervolumen ermöglicht wird. Um Gase aus der Raumluft zu entfernen, kann das Speichervolumen an eine Vakuumpumpe angeschlossen sein, um einen Druckgradienten über die Membran aufrecht zu erhalten.

In einigen Ausführungsformen der Erfindung kann das Speichervolumen durch die Rohrwandung des zumindest einen Rohres und zumindest ein Außenrohr begrenzt werden, welches das Rohr in etwa konzentrisch umgibt. Das Speichervolumen ist somit durch den Zwischenraum zwischen Innen- und Außenrohr gebildet. Dies erlaubt eine einfache Fertigung der Vorrichtung aus Normteilen. Darüber hinaus erlaubt der konzentrische Aufbau hohe Innendrücke im Speichervolumen, da die auftretenden Lasten von runden Querschnitten zuverlässig abgetragen werden können.

In einigen Ausführungsformen der Erfindung kann das Speichervolumen durch die Rohrwandung des zumindest einen Rohres und ein Begrenzungselement begrenzt werden, welches eine zur Aufnahme des Rohres bestimmte Ausnehmung aufweist und über Befestigungselemente mit dem Rohr verbindbar ist. Hierdurch kann das Begrenzungselement auch dann einfach demontiert werden, wenn das Rohr in einem längeren Rohrsystem eingesetzt ist. Dies erlaubt eine einfache Wartung und Reinigung der Vorrichtung durch Demontage des Begrenzungselementes, ohne dass die Vorrichtung vollständig aus dem Rohrsystem demontiert werden müsste.

In einigen Ausführungsformen der Erfindung kann die Membran zusätzlich als Dichtungselement zwischen zumindest einem Begrenzungselement und der Rohrwandung dienen. Erfindungsgemäß wurde erkannt, dass die Membran durch Feuchtigkeitsaufnahme quellen kann, sodass diese den Spalt zwischen einem Begrenzungselement und der Außenwandung des Rohres vollständig abdichten kann. Gleichzeitig kann die Membran durch Klemmung zwischen der Außenwandung des Rohres und den Anlageflächen des Begrenzungselementes geklemmt und dadurch ohne zusätzliche Klebung, Verschweißung oder weitere Bauteile sicher fixiert werden. Dies erlaubt einen einfachen Aufbau der Vorrichtung und reduzierte Wartungskosten.

In einigen Ausführungsformen der Erfindung enthält die Vorrichtung zumindest ein Heizelement, mit welchem dem Speichervolumen thermische Energie zuführbar ist. Es hat sich gezeigt, dass die Diffusion über die Membran hinweg von der Temperatur und dem Druck des Mediums im Speichervolumen abhängig ist. Durch ein Heizelement kann die Temperatur beeinflusst werden, sodass die Diffusionsrate des Mediums vom Speichervolumen in den Innenquerschnitt des Rohres kontrolliert werden kann. Ein elektrisches Heizelement weist dabei den Vorteil auf, dass die Heizleistung durch ein elektrisches Regelsignal gut beeinflussbar ist, beispielsweise mittels eines P-Reglers, eines PI-Reglers oder eines PID-Reglers. Hierzu kann im Innenquerschnitt des Rohres ein Feuchtesensor angebracht sein, welcher den IstWert erfasst.

In einigen Ausführungsformen der Erfindung kann die Vorrichtung zumindest ein Kühlelement enthalten, mit welchem das Speichervolumen entwärmt werden kann. Hierdurch kann das Ansprechen der Vorrichtung bzw. die Regelkonstante verringert werden, da eine rasche Entwärmung des Speichervolumens unabhängig von der Konvektion in die Umgebung möglich ist.

In einigen Ausführungsformen der Erfindung kann das Heiz- oder Kühlelement dazu verwendet werden, durch Konvektion eine Strömung im Speichervolumen aufrecht zu erhalten oder zu erzeugen.

In einigen Ausführungsformen der Erfindung kann das Heizelement und/oder das Kühlelement auf der Außenseite des Begrenzungselementes oder des Außenrohres angeordnet sein. In diesem Fall bildet sich ein Wärmestrom über die Wandung des Begrenzungselementes bzw. des Außenrohres aus. Das Heiz- bzw. Kühlelement ist dadurch von außen zugänglich, beispielsweise zur Wartung.

In einigen Ausführungsformen der Erfindung kann das Heizelement und/oder das Kühlelement im Inneren des Speichervolumens angeordnet sein. Dies erlaubt, einen Wärmestrom unmittelbar in das im Speichervolumen befindliche Medium einzubringen und dadurch das Ansprechen der Vorrichtung zu beschleunigen.

In einigen Ausführungsformen der Erfindung kann das Heizelement und/oder das Kühlelement zumindest ein Peltierelement und/oder zumindest ein Rohrregister und/oder zumindest einen elektrischen Heizwiderstand enthalten. Elektrische Heizelemente bzw. Kühlelemente weisen dabei den Vorteil auf, dass diese besonders einfach mit einer elektronischen Regeleinrichtung beeinflussbar sind. Rohrregister erlauben den Anschluss des Heizelementes bzw. des Kühlelementes an bekannte Heizungsanlagen oder Klimaanlagen, sodass die Heiz- oder Kühlleistung für die Temperaturkontrolle des Speichervolumens besonders energieeffizient bereitgestellt werden kann.

In einigen Ausführungsformen der Erfindung enthält die Vorrichtung weiterhin eine erste Fördereinrichtung. Die erste Fördereinrichtung erlaubt es, das Medium im Speichervolumen kontinuierlich auszutauschen, sodass die Ansammlung von Krankheitskeimen im Speichervolumen vermieden wird und/oder die Konzentration eines gewünschten Stoffes im Speichervolumen konstant gehalten wird.

In anderen Ausführungsformen der Erfindung kann diese eine zweite Fördereinrichtung aufweisen, welche dazu eingesetzt werden kann, den zu konditionierenden Gasstrom im Innenquerschnitt des Rohres zu zirkulieren. Beispielsweise kann die erste Fördereinrichtung somit eine Wasserpumpe und die zweite Fördereinrichtung kann einen Lüfter enthalten. In anderen Ausführungsformen der Erfindung kann die Fördereinrichtung auch entfallen und beispielsweise durch einen thermosyphonischen Umlauf bzw. eine Konvektionsströmung ersetzt werden.

In einigen Ausführungsformen der Erfindung kann das Medium im Speichervolumen einen Druck von etwa 1 bar bis etwa 8 bar aufweisen. Durch Regelung des Druckes kann der Übertritt des im Speichervolumen befindlichen Mediums durch die Membran in den Innenquerschnitt des Rohres gesteuert oder geregelt werden. Sofern das erfindungsgemäße Verfahren zur Luftbefeuchtung eingesetzt wird, kann der Wasserdruck im Speichervolumen durch den Anschluss der Vorrichtung an ein städtisches Wasserversorgungsnetz erfolgen. Hierdurch ist sichergestellt, dass das von der Vorrichtung verbrauchte Wasser stets ergänzt wird, sodass sich ein wartungsfreier Betrieb der Vorrichtung einstellt. Gleichzeitig ist der übliche Leitungsdruck von etwa 3 bar bis etwa 6 bar ausreichend, um einen hinreichenden Feuchtetransport durch die Membran in den Gasstrom sicher zu stellen. Eine Regelung des Feuchtegehaltes kann dann optional über die Temperatur im Speichervolumen erfolgen.

In einigen Ausführungsformen der Erfindung betrifft diese einen Heizkörper einer Raumheizung mit einer Vorrichtung zur Konditionierung eines Gasstromes gemäß der vorliegenden Erfindung. Dabei kann die Wärme des Heizkörpers sowohl die Flüssigkeit im Speichervolumen erwärmen, um die Feuchte durch die Membran in das Innere des Rohres zu transportieren. Daneben bewirkt die Wärme des Heizkörpers eine Konvektion durch das Innere der Rohre der Vorrichtung, so dass die Befeuchtung ohne zusätzliche Hilfsenergie und selbstregelnd erfolgt. Das besonders im Winter auftretende Austrocknen der Raumluft kann somit vermieden werden. Anders als bei konventionellen Einhängegefäßen, welche an Heizkörpern befestigt werden und eine Wassermenge im Freispiegel enthalten, ist die mikrobiologische Qualität der Raumluft nicht gefährdet, da ausschließlich molekulares Wasser durch die Poren der Membran hindurchdringen kann.

In einigen Ausführungsformen des Heizkörpers weist dieser zumindest einen vom Heizwasser durchströmbaren Plattenwärmetauscher aufweist, welcher zumindest einseitig an das Speichervolumen angrenzt, wobei das zumindest eine Rohr in etwa vertikal verläuft. Somit kann die erfindungsgemäße Vorrichtung vollständig in den Heizkörper integriert werden. Das gewohnte Erscheinungsbild ändert sich dadurch nicht.

In einigen Ausführungsformen des Heizkörpers weist dieser zumindest zwei Plattenwärmetauscher auf, wobei das Speichervolumen beidseitig an zugeordnete Plattenwärmetauscher angrenzt. Dadurch kann eine größere Wärmemenge in das Speichervolumen abgegeben werden und die Befeuchtungsleistung kann ansteigen.

Nachfolgend soll die Erfindung anhand von Figuren ohne Beschränkung des allgemeinen Erfindungsgedankens näher erläutert werden. Dabei zeigt
Figur 1 eine erste Ansicht einer ersten Ausführungsform der vorliegenden Erfindung.
Figur 2 zeigt den Schnitt A - A durch die erste Ausführungsform.
Figur 3 zeigt den Schnitt B - B durch die erste Ausführungsform.
Figur 4 erläutert die Funktion der Raumluftzusammensetzungsänderungsvorrichtung anhand eines Ausschnittes durch die Rohrwandung mit der Membran.
Figur 5 zeigt einen Querschnitt durch eine zweite Ausführungsform der Erfindung.
Figur 6 zeigt den Längsschnitt durch die zweite Ausführungsform der Erfindung.
Figur 7 zeigt einen Heizkörper als dritte Ausführungsform der Erfindung.
Figur 8 zeigt einen Querschnitt durch die dritte Ausführungsform der Erfindung
Figur 9 zeigt einen Heizkörper, welcher eine vierte Ausführungsform der Erfindung trägt.
Figur 10 zeigt einen Querschnitt durch die vierte Ausführungsform der Erfindung.

Anhand der Figuren 1 bis 3 wird eine erste Ausführungsform der Erfindung erläutert. Dabei zeigt Figur 1 die Ansicht der Erfindung, Figur 2 zeigt den Schnitt A - A und Figur 3 zeigt den Schnitt B - B. Gleiche Bezugszeichen bezeichnen gleiche Bestandteile der Erfindung.

Die erfindungsgemäße Raumluftzusammensetzungsänderungsvorrichtung enthält zumindest ein Rohr 2, welches eine Rohrwandung 20 aufweist. Die Rohrwandung stellt die Grenze zwischen dem Innenquerschnitt 21 und dem Außenraum dar. Bei Betrieb der Vorrichtung strömt der zu konditionierende Gasstrom in Innenquerschnitt 21 des Rohres 2. Zur Erhöhung der Leistung der Vorrichtung 1 kann die in den Figuren 1 bis 3 dargestellte Rohrleitung mehrfach vorhanden sein und vom Gasstrom parallel durchströmt werden, so dass jedes Rohr nur einen Teilstrom des gesamten Gasstromes konditioniert.

In einigen Ausführungsformen der Erfindung kann der zu konditionierende Gasstrom ein Zuluftstrom einer Klimaanlage sein, welcher durch die Vorrichtung befeuchtet oder entfeuchtet werden soll. In anderen Ausführungsformen der Erfindung kann der Gasstrom einem Lagerraum oder einem Transportcontainer entnommen und/oder zugeführt werden. Neben der Befeuchtung oder Trocknung des Gasstromes kann die Vorrichtung 1 in diesem Fall auch dazu verwendet werden, Sauerstoff oder Reifegase wie z.B. Ethylen aus dem Gasstrom zu entfernen und Kohlendioxid oder Stickstoff anzureichern, um einen vorzeitigen Verderb der gelagerten Waren zu verhindern.

In einigen Ausführungsformen der Erfindung kann das Rohr 2 vertikal in einem Raum angeordnet sein, wobei eine Strömung durch einen Kamineffekt erzeugt wird. Der Gasstrom wird dann ohne Zufuhr von elektrischer Hilfsenergie aufrechterhalten oder erzeugt.

In einigen Ausführungsformen der Erfindung können mehrere Raumluftzusammensetzungsänderungsvorrichtungen sequentiell durchlaufen werden, wobei jede Vorrichtung eine andere Konditionierung des Gasstromes vornimmt. Beispielsweise kann in einer ersten Vorrichtung dem Gasstrom Sauerstoff entzogen werden und in einer nachfolgenden Vorrichtung kann der Gasstrom befeuchtet werden.

In der Rohrwandung 20 befindet sich zumindest eine Öffnung 25. Im dargestellten Ausführungsbeispiel ist eine Mehrzahl von Öffnungen vorhanden, welche durch spanende Bearbeitung, beispielsweise Fräsen oder Bohren, in die Wandung eingebracht sind. Auf der Außenseite der Wandung 20 ist zumindest im Bereich der Bohrungen 25 eine Membran 3 angeordnet. Die Membran 3 verschließt die Bohrungen 25, sodass der Stofftransport durch die Bohrungen 25 durch die Eigenschaften der Membran kontrolliert werden kann.

Die Membran 3 kann beispielsweise eine semipermeable Membran sein oder Poren aufweisen, welche gewünschte Atome oder Moleküle passieren lassen und andere Atome oder Moleküle zurückhalten. In einigen Ausführungsformen der Erfindung kann die Membran ein Ionomer enthalten oder daraus bestehen, beispielsweise ein sulfoniertes Polytetrafluorethylen. Eine solche Membran kann dazu eingerichtet sein, gasförmiges Wasser in den Innenquerschnitt 21 zu leiten oder gasförmiges Wasser aus dem Innenquerschnitt 21 durch die Öffnungen 25 zu transportieren. Der Durchtritt von flüssigem Wasser und damit das Auftreten eines Wasserfilms im Innenquerschnitt 21 kann jedoch durch die Membran 3 vermieden werden, sodass hygienisch bedenkliche Zustände im Inneren des Rohres 2 vermieden werden. Ebenso können Bakterien, Viren, Pilze und andere Krankheitskeime die Membran 3 nicht durchdringen, sodass eine Kontamination des Gasstromes im Innenquerschnitt 21 vermieden wird.

Das Rohr ist beidseitig von je einem Begrenzungselement 45 umgeben. Das Begrenzungselement 45 kann beispielsweise die in den Figuren gezeigte Kastenform mit einer Wandung 451 aufweisen. Das Begrenzungselement 45 kann beidseitig einen Flansch 452 aufweisen, welcher mit Montagebohrungen 453 versehen ist. Durch Schraubverbindungen 5 können gegenüberliegende Begrenzungselemente 45 miteinander verschraubt und dadurch an der Außenseite der Wandung 20 des Rohres 2 fixiert werden. In anderen Ausführungsformen der Erfindung kann jedoch auch nur ein einzelnes Begrenzungselement 45 oder ein Begrenzungselement 45 mit anderer Form vorhanden sein.

In einigen Ausführungsformen der Erfindung kann die Membran 3 zumindest eine Teilfläche der Anlagefläche 454 des Begrenzungselementes 45 bedecken. Hierdurch wird eine sichere Montage der Membran 3 durch Klemmung zwischen der Wandung 20 und der Anlagefläche 454 ermöglicht. Gleichzeitig kann die Membran 3 als Dichtelement dienen, sodass ein Flüssigkeitsaustritt zwischen der Wandung 20 und dem Begrenzungselement 45 vermieden wird. Zu Reinigungs- und Wartungszwecken kann die Membran und/oder das Begrenzungselement durch Lösen der Verschraubung 5 entfernt werden, ohne dass das Rohr 2 aus einem größeren Leitungsnetz entfernt werden muss.

Zwischen der Rohrwandung 20 und der Wandung 451 des Begrenzungselementes 45 bildet sich das Speichervolumen 4 aus. Dem Speichervolumen 4 kann über zumindest eine Befüllöffnung 41 ein Medium zugeführt werden, beispielsweise Wasser, eine Salzlösung oder ein Gas. Über eine optionale Entleerungsöffnung 42 kann das Medium aus dem Speichervolumen 4 abgeführt werden. Sofern sowohl eine Befüll- als auch eine Entleerungsöffnung vorhanden ist, kann das Medium im Speichervolumen 4 zirkuliert werden.

Figur 4 zeigt nochmals einen Ausschnitt aus der Rohrwandung 20 mit einer darin befindlichen Öffnung 25. Auf der Außenseite der Rohrwandung 20 liegt die Membran 3 an, sodass diese die Öffnung 25 verschließt. Sofern im Speichervolumen 4 ein Medium vorhanden ist, beispielsweise Wasser, diffundiert dieses als Feuchtigskeitsstrom 81 in den Innenquerschnitt 21.

Im Innenquerschnitt 21 bildet sich ein Gasstrom 80 aus, beispielsweise durch thermische Konvektion oder durch eine zweite Fördereinrichtung. Der Gasstrom 80 nimmt die Feuchtigkeit 81 auf, sodass beispielsweise die Zuluft, welche einem klimatisierten oder beheizten Raum zugeführt wird, angefeuchtet wird.

Sofern sich im Speichervolumen 4 eine Salzlösung befindet, kann sich die Diffusionsrichtung des Feuchtigkeitsstromes 81 umkehren, sodass ein feuchter Luftstrom 80 durch die Vorrichtung getrocknet werden kann. Wiederum anderen Ausführungsformen der Erfindung kann das Speichervolumen 4 evakuiert werden, sodass gasförmige Bestandteile des Gasstromes 80, beispielsweise Sauerstoff, durch die Membran 3 in das Speichervolumen 4 diffundieren und dort abgeführt werden.

Erfindungsgemäß wurde erkannt, dass sich auf der dem Innenquerschnitt 21 zugewandten Seite der Membran 3 kein Flüssigkeitsfilm ausbildet, sodass das Auftreten von Biofilmen oder Keimen zuverlässig verhindert wird. Der Gasstrom 80 kann somit befeuchtet werden, ohne dass sich Krankheitskeime im Innenquerschnitt 21 ausbreiten und über die Klimatisierungseinrichtung in das Gebäude gelangen. Völlig überraschend wurde außerdem erkannt, dass mit vergleichsweise geringem Aufwand und geringem Energieeinsatz vergleichsweise große Wassermengen über die Membran 3 in den Gasstrom 80 überführt werden können, ohne dass der hohe Energieeinsatz für die Verdampfung flüssigen Wassers aufgebracht werden muss. Weiterhin weist die erfindungsgemäße Vorrichtung den Vorteil auf, dass durch Anpassen von Druck und Temperatur im Speichervolumen 4 die Größe des Feuchtigkeitsstromes 81 einfach geregelt werden kann, sodass der Feuchtegehalt des Gasstromes 80 in weiten Grenzen regelbar ist.

Anhand der Figuren 5 und 6 wird eine weitere Ausführungsform der Erfindung gezeigt. Dabei zeigt Figur 5 den Querschnitt der Vorrichtung sowie Figur 6 den Längsschnitt. Gleiche Bezugszeichen bezeichnen gleiche Bestandteile der Erfindung.

Auch die zweite Ausführungsform verwendet ein Rohr 2 mit einer Rohrwandung 20. Im vorliegenden Ausführungsbeispiel ist das Rohr 2 aus zwei Halbschalen zusammengesetzt, von denen eine in Figur 5 dargestellt ist. Das Rohr 2 weist eine Wandung 20 auf, welche den Innenquerschnitt 21 von der Umgebung trennt. Die Wandung 20 weist wiederum einen Längsabschnitt auf, welcher mit Öffnungen 25 versehen ist, welche einen Gasaustausch mit dem Speichervolumen 4 erlauben.

Das Speichervolumen 4 wird durch die Außenseite der Rohrwandung 20 und ein Außenrohr 8 begrenzt, welches das Rohr 2 in etwa konzentrisch aufnimmt. Das Speichervolumen 4 ist wiederum durch eine Befüllöffnung 41 zugänglich.

Um bei großen Druckunterschieden zu verhindern, dass die Membran 3 die Öffnungen 25 durchdringt und beschädigt wird, ist ein Stützgitter 31 vorhanden, welches die Öffnungen 25 teilweise abdeckt. Das Stützgitter 31 kann selbstverständlich in anderen Ausführungsformen der Erfindung auch entfallen, wenn die Öffnungen 25 hinreichend klein gewählt sind.

Weiterhin zeigt Figur 6 ein optionales Heizelement 6 und ein optionales Kühlelement 7. Heizung und Kühlung können beispielsweise elektrisch oder durch einen Wärmetauscher, beispielweise ein Rohrregister erfolgen. Hierdurch kann die Temperatur des Mediums im Speichervolumen 4 mittels einer nicht dargestellten Regeleinrichtung beeinflusst werden, sodass die Feuchtigkeitsabgabe oder Feuchtigkeitsaufnahme des Gasstromes im Innenvolumen 21 geregelt werden kann.

Anhand der Figuren 7 und 8 wird eine dritte Ausführungsform der vorliegenden Erfindung erläutert. In der dritten Ausführungsform ist eine erfindungsgemäße Vorrichtung zur Konditionierung eines Gasstroms in einem konventionellen Heizkörper integriert. Hierdurch kann die Raumluft gleichzeitig beheizt und befeuchtet werden. Somit kann verhindert werden, dass die Raumluft insbesondere im Winter zu trocken wird und das Raumklima von den Benutzern des Gebäudes als unangenehmen empfunden wird.

Der Heizkörper 9 weist zumindest einen ersten Plattenwärmetauscher 91 auf. Im ersten Plattenwärmetauscher 91 sind Fluidkanäle ausgebildet, welche von einem Wärmeträger durchflossen werden. In der Regel kann als Wärmeträger ein Heizwasser verwendet werden. In anderen Ausführungsformen der Erfindung kann der Wärmeträger jedoch auch ein Öl enthalten oder einen Dampf, welcher im Plattenwärmetauscher einen Phasenübergang durchläuft. Der erste Plattenwärmetauscher 91 erwärmt sich durch das Wärmeträgerfluid und gibt Wärme an die umgebende Raumluft ab. Die Menge des hindurchströmenden Wärmeträgers und damit die abgegebene Heizleistung kann durch ein Thermostatventil 95 reguliert werden.

In normaler Einbaulage weist der erste Plattenwärmetauscher 91 eine Vorderseite 911 auf, welche der Rauminnenseite und damit dem Benutzer zugewandt ist.

Auf der gegenüberliegenden Rückseite 912 des ersten Plattenwärmetauschers 91 des Heizkörpers 9 befindet sich die erfindungsgemäße Vorrichtung 1 zur Befeuchtung der Raumluft. Diese ist daher in Figur 7 in normaler Einbaulage des Heizkörpers 9 nicht sichtbar, sodass sich dem Benutzer der gewohnte Anblick des Heizkörpers 9 bietet.

Figur 8 zeigt einen Querschnitt durch den Heizkörper gemäß Figur 7. Im Querschnitt ist ein erster Plattenwärmetauscher 91 mit der dem Raum zugewandten Vorderseite 911 dargestellt. Der Plattenwärmetauscher 91 weist einen Hohlraum 915 auf, welcher vom Wärmeträgerfluid durchströmt wird.

Figur 8 zeigt weiter einen optionalen zweiten Plattenwärmetauscher 92, welcher die Rückseite des Heizkörpers 9 bildet. Dieser kann in anderen Ausführungsformen der Erfindung auch entfallen. Auch der zweite Plattenwärmetauscher 92 weist einen Hohlraum 925 auf, welcher vom Wärmeträgerfluid durchströmbar ist. Der Plattenwärmetauscher 92 weist eine Vorderseite 921 auf, welche der Rückseite 912 des ersten Plattenwärmetauschers 91 zugewandt ist. Die gegenüberliegende Rückseite 922 des zweiten Plattenwärmetauschers 92 ist der Wand des Raums zugewandt, in welchem der Heizkörper 9 montiert ist.

Zwischen den beiden Plattenwärmetauschern 91 und 92 sind Begrenzungselemente 45 angeordnet, welche beispielsweise aus einem Metall oder einer Legierung gefertigt werden können. Die Begrenzungselemente können beispielsweise nahtlos gezogene oder geschweißte Rohre mit etwa quadratischem oder rechteckigem Querschnitt sein. Die Begrenzungselemente können durch Schweißen, Kleben oder Löten mit den Plattenwärmetauschern verbunden sein. Hierdurch sind die Plattenwärmetauscher fest miteinander verbunden, sodass der Heizkörper einerseits seine Stabilität gewinnt und andererseits ein guter Wärmeübergang vom Plattenwärmetauscher auf das Speichervolumen 4 im Inneren der Begrenzungselemente 45 sichergestellt ist.

Im Inneren der Begrenzungselemente 45 befinden sich Rohre 2, welche einen Innenraum 21 begrenzen. Wie bereits vorstehend erläutert, sind die Rohre 2 mit Bohrungen versehen, welche durch eine nicht dargestellte Membran verschlossen sind. Das Speichervolumen 4 kann somit mit einer Flüssigkeit gefüllt werden, beispielsweise Wasser.

Bei Erwärmung des Heizkörpers 9 setzt eine konvektive Luftströmung durch das Rohr 2 ein, d.h. kalte Luft wird aus dem Bodenbereich des Raums angesaugt, durchströmt die Rohre 2 und verlässt den Heizkörper 9 an seiner Oberseite. Hierbei wird die aufsteigende Luft erwärmt, sodass sich in an sich bekannter Weise die Erwärmung des Raumes einstellt.

Zusätzlich erwärmen die Plattenwärmetauscher auch das Wasser im Speichervolumen 4, welches nachfolgend durch die Membran in das Rohrinnere 21 diffundieren kann. Wie bereits vorstehend erläutert, kommt es dabei ausschließlich zur Diffusion gasförmigen Wassers, wohingegen flüssiges Wasser, mikrobiologische Kontaminationen oder Salze zurückgehalten werden. Die an der Oberkante des Heizkörpers 9 aufsteigende Luft ist somit nach Durchgang durch die Rohre 2 nicht nur erwärmt, sondern auch befeuchtet. Hierdurch kann eine angenehme Luftfeuchte im Raum aufrechterhalten werden.

Sofern die Speichervolumina 4 einen Wasseranschluss aufweisen, arbeitet die Vorrichtung 1 passiv ohne Zutun des Benutzers, da diese keinerlei zusätzliche Steuer- oder Regeleinrichtung benötigt und nicht separat ein- oder ausgeschaltet werden muss. In einigen Ausführungsformen der Erfindung kann der Wasseranschluss in einer Fluidverbindung zum Plattenwärmetauscher bestehen, so dass das Heizwasser in das Speichervolumen eintreten und zur Befeuchtung der Raumluft verwendet werden kann. Bei Betrieb des Heizkörpers kommt es dann stets auch zur Erwärmung des Speichervolumens 4, sodass die erwärmte Luft gleichzeitig auch befeuchtet wird. Durch die Anzahl der Speichervolumina und die an der Grenze zum Rohr 2 zur Verfügung stehende Membranfläche kann die Befeuchtungsleistung an die Raumgröße und die Raumnutzung angepasst werden. Weist die in Heizkörper 9 eintretende Luft bereits eine hohe Feuchte auf, ist das Dampfdruckgefälle im Rohr 2 nur gering, sodass eine weitere Befeuchtung unterbleibt. Da die Befeuchtungsleistung daneben zusätzlich von der Temperatur des Wassers im Speichervolumen 4 abhängt, kommt es bei größerer Aufheizung der Luft zu größerer Befeuchtungsleistung, so dass sich die Vorrichtung automatisch dem steigenden Feuchtebedarf im Innenraum anpasst, da sehr kalte Luftmassen auch nur sehr geringe Feuchtigkeitsmengen mitführen.

Anhand der Figuren 9 und 10 wird eine vierte Ausführungsform der vorliegenden Erfindung beschrieben. Gleiche Bezugszeichen bezeichnen gleiche Bestandteile der Erfindung, sodass sich die nachfolgende Beschreibung auf die wesentlichen Unterschiede beschränkt.

Der Heizkörper 9 enthält wieder zwei Plattenwärmetauscher 91 und 92, welche durch einen Spalt 95 beabstandet sind. Auch im Spalt 95 kann Raumluft aufsteigen und dabei erwärmt werden, sodass sich in an sich bekannter Weise eine konvektive Luftströmung im Raum ausbildet.

Die Vorrichtung 1 gemäß der vierten Ausführungsform weist ein Gehäuse 15 auf, welches an einen konventionellen, an sich bekannten Heizkörper angehängt werden kann. Hierdurch kommt eine Seite des Gehäuses 15 der Vorrichtung 1 mit der Außenseite 911 des Plattenwärmetauschers 91 in Kontakt. Dies erlaubt wiederum die Erwärmung des Begrenzungselements 45 und nachfolgend der Flüssigkeit im Speichervolumen 4. Diese kann somit in der vorher beschriebenen Weise durch die nicht dargestellte Membran 3 in das Innere 21 des Rohrs 2 diffundieren, wo die unterhalb der Vorrichtung 1 angesaugte Luft aufsteigt und dabei erwärmt und befeuchtet wird.

Die vierte Ausführungsform der Erfindung weist dabei den Vorteil auf, dass diese durch Befestigungselemente 16 an einen an sich bekannten und bereits vorhandenen Heizkörper angehängt werden kann, ohne dass umfangreiche Montagearbeiten oder der Austausch des Heizkörpers erforderlich sind. Somit können bekannte Raumheizungen in einfacher Weise mit der erfindungsgemäßen Vorrichtung zur Befeuchtung bzw. Konditionierung der Raumluft nachgerüstet werden.

Selbstverständlich ist die Erfindung nicht auf die in den Figuren dargestellte Ausführungsform beschränkt. Die vorstehende Beschreibung ist daher nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Ansprüche und die vorstehende Beschreibung "erste" und "zweite" Merkmale definieren, so dient diese Bezeichnung der Unterscheidung zweier gleichartiger Merkmale, ohne eine Rangfolge festzulegen.

## Patentansprüche

1. Raumluftzusammensetzungsänderungsvorrichtung (1) mit zumindest einem Rohr (2) mit einer Rohrwandung (20), welche einen Innenquerschnitt (21) umschließt, in welchen ein der Raumluft entnommener Gasstrom (80) zuführbar ist, **dadurch gekennzeichnet, dass**
die Rohrwandung (20) in zumindest einem Längsabschnitt des Rohres (2) zumindest eine Öffnung (25) aufweist, welche mit einer Membran (3) verschlossen ist und welche den Innenquerschnitt (21) des Rohres (2) mit einem Speichervolumen (4) verbindet.

2. Raumluftzusammensetzungsänderungsvorrichtung nach Anspruch 1, **dadurch gekennzeichnet, dass** die Membran (3) zumindest ein Ionomer enthält und/oder dass die Membran zumindest sulfoniertes Polytetrafluorethylen enthält oder daraus besteht.

3. Raumluftzusammensetzungsänderungsvorrichtung nach Anspruch 1 oder 2, **dadurch gekennzeichnet, dass** das Speichervolumen (4) zumindest eine Befüllöffnung (41) und/oder
dass das Speichervolumen (4) zumindest eine Entleerungsöffnung (42) aufweist und/oder
dass das Speichervolumen (4) durch die Rohrwandung (20) des zumindest einen Rohres (2) und zumindest ein Außenrohr (8) begrenzt wird, welches das Rohr (2) in etwa konzentrisch umgibt

4. Raumluftzusammensetzungsänderungsvorrichtung nach einem der Ansprüche 1 bis 3, **dadurch gekennzeichnet, dass** das Speichervolumen (4) durch die Rohrwandung (20) des zumindest einen Rohres (2) und zumindest ein Begrenzungselement (45) begrenzt wird, welches eine zur Aufnahme des Rohres (2) bestimmte Ausnehmung aufweist und über Befestigungselemente (5) mit dem Rohr verbindbar ist, wobei optional
die Membran (3) zusätzlich als Dichtungselement zwischen zumindest dem Begrenzungselement (45) und der Rohrwandung (20) dient.

5. Raumluftzusammensetzungsänderungsvorrichtung nach einem der Ansprüche 1 bis 4, weiterhin enthaltend zumindest ein Heizelement (6), mit welchem dem Speichervolumen (4) thermische Energie zuführbar ist und/oder zumindest ein Kühlelement (7), mit welchem das Speichervolumen (4) entwärmt werden kann und/oder
dass das Speichervolumen dazu eingerichtet ist, in Kontakt mit einem Heizkörper einer Raumheizung gebracht zu werden und/oder
dass das Heizelement (6) und/oder das Kühlelement (7) zumindest ein Peltierelement und/oder zumindest ein Rohrregister und/oder zumindest einen elektrischen Heizwiderstand enthält.

6. Raumluftzusammensetzungsänderungsvorrichtung nach einem der Ansprüche 1 bis 5, weiterhin enthaltend zumindest eine erste Fördereinrichtung und/oder eine zweite Fördereinrichtung.

7. Heizkörper (9) einer Raumheizung mit einer Raumluftzusammensetzungsänderungsvorrichtung (1) nach einem der Ansprüche 1 bis 6.

8. Heizkörper gemäß Anspruch 7, **dadurch gekennzeichnet, dass** dieser zumindest einen von einem Wärmeträger durchströmbaren Plattenwärmetauscher (91, 92) aufweist, welcher zumindest einseitig an das Speichervolumen (4) angrenzt, wobei das zumindest eine Rohr (2) in etwa vertikal verläuft und optional
dass das Speichervolumen (4) beidseitig an die zugeordneten Plattenwärmetauscher (91, 92) angrenzt.

9. Heizkörper gemäß Anspruch 8, **dadurch gekennzeichnet, dass** zwischen dem Speichervolumen (4) und dem Plattenwärmetauscher (91, 92) eine Fluidverbindung vorhanden ist, so dass der Wärmeträger in das Speichervolumen (4) eintreten kann.

10. Verfahren zur Änderung der Zusammensetzung einer Raumluft, **dadurch gekennzeichnet, dass** der Raumluft ein Gasstrom (80) entnommen wird, welcher im Innenquerschnitt (21) zumindest eines Rohres (2) mit einer Rohrwandung (20) geführt wird, wobei die Rohrwandung (20) in zumindest einem Längsabschnitt des Rohres (2) zumindest eine Öffnung (25) aufweist, welche mit einer Membran (3) verschlossen ist und Wasser aus einem Speichervolumen (4) durch die Membran (3) zwischen dem Innenquerschnitt (21) des Rohres (2) und dem Speichervolumen (4) ausgetauscht wird.

11. Verfahren nach Anspruch 10, **dadurch gekennzeichnet, dass** das Speichervolumen (4) mit einer Flüssigkeit gefüllt ist, welche Wasser enthält oder daraus besteht.

12. Verfahren nach einem der Ansprüche 10 oder 11, **dadurch gekennzeichnet, dass** das Speichervolumen (4) mit einer Flüssigkeit gefüllt ist, welche eine Salzlösung enthält oder daraus besteht, wobei optional
das Speichervolumen (4) mit einer Flüssigkeit gefüllt ist, welche LiBr oder NaCl oder CaCl oder KCl und Wasser enthält.

13. Verfahren nach einem der Ansprüche 10 bis 12, **dadurch gekennzeichnet, dass** die Flüssigkeit im Speichervolumen (4) einen Druck von etwa 1 bar bis etwa 8 bar aufweist und/oder
dass die Flüssigkeit im Speichervolumen (4) beheizt oder gekühlt wird.

14. Verfahren nach einem der Ansprüche 10 bis 13, **dadurch gekennzeichnet, dass** das Speichervolumen (4) evakuiert ist und ein Reifegas und/oder Sauerstoff und/oder Kohlendioxid aus dem Gasstrom (80) entfernt wird.

15. Verfahren nach einem der Ansprüche 10 bis 14, **dadurch gekennzeichnet, dass** das Rohr in etwa vertikal angeordnet ist und sich der Gasstrom durch thermische Konvektion ausbildet.

## Claims

1. Room air composition modifier (1) comprising at least one pipe (2) having a pipe wall (20), which encloses an inner cross-section (21), into which a gas flow (80) taken from the room air can be supplied, **characterized in that**
the pipe wall (20) has, in at least a longitudinal section of the pipe (2), at least one opening (25), which is closed by a membrane (3) and which connects the inner cross-section (21) of the pipe (2) to a storage volume (4).

2. Room air composition modifier according to claim 1, **characterized in that** the membrane (3) comprises at least one ionomer and/or in that the membrane comprises or consists of at least sulfonated polytetrafluoroethylene.

3. Room air composition modifier according to claim 1 or 2, **characterized in that** the storage volume (4) has at least one filling opening (41) and/or
**in that** the storage volume (4) has at least one emptying opening (42) and/or
**in that** the storage volume (4) is delimited by the pipe wall (20) of the at least one pipe (2) and at least one outer pipe (8), which surrounds the pipe (2) in an approximately concentric fashion.

4. Room air composition modifier according to any of claims 1 to 3, **characterized in that** the storage volume (4) is delimited by the pipe wall (20) of the at least one pipe (2) and at least one delimiting element (45) which has a recess adapted to receive the pipe (2) and can be connected to the pipe by means of fastening elements (5), wherein optionally
the membrane (3) is additionally used as a sealing element between at least the delimiting element (45) and the pipe wall (20).

5. Room air composition modifier according to any of claims 1 to 4, further containing at least one heating element (6), by means of which thermal energy can be supplied to the storage volume (4), and/or at least one cooling element (7), by means of which the storage volume (4) can be de-heated and/or
in that the storage volume is designed to be brought into contact with a radiator of a room heating system and/or
in that the heating element (6) and/or the cooling element (7) contains at least one Peltier element and/or at least one pipe register and/or at least one electrical heating resistor.

6. Room air composition modifier according to any of claims 1 to 5, further containing at least a first conveying device and/or a second conveying device.

7. Radiator (9) of a room heating system comprising a room air composition modifier (1) according to any of claims 1 to 6.

8. Radiator according to claim 7, **characterized in that** it has at least one plate heat exchanger (91, 92), through which a heat transfer medium can flow and which is arranged adjacent to the storage volume (4) at least on one side, the at least one pipe (2) extending in an approximately vertical direction, and optionally **in that** the storage volume (4) is arranged adjacent to the associated plate heat exchangers (91, 92) on both sides.

9. Radiator according to claim 8, **characterized in that** a fluid connection exists between the storage volume (4) and the plate heat exchanger (91, 92) so that the heat transfer medium can enter the storage volume (4).

10. Method for changing the composition of a room air, **characterized in that** a gas flow (80) is taken from the room air, which is guided in the inner cross-section (21) of at least one pipe (2) having a pipe wall (20), wherein the pipe wall (20) has, in at least a longitudinal section of the pipe (2), at least one opening (25), which is closed by a membrane (3), and water from a storage volume (4) is exchanged through the membrane (3) between the inner cross-section (21) of the pipe (2) and the storage volume (4).

11. Method according to claim 10, **characterized in that** the storage volume (4) is filled with a liquid which contains or consists of water.

12. Method according to any of claims 10 or 11, **characterized in that** the storage volume (4) is filled with a liquid containing or consisting of a salt solution, wherein optionally
the storage volume (4) is filled with a liquid containing LiBr or NaCl or CaCl or KCl and water.

13. Method according to any of claims 10 to 12, **characterized in that** the liquid in the storage volume (4) has a pressure of about 1 bar to about 8 bar and/or
**in that** the liquid in the storage volume (4) is heated or cooled.

14. Method according to any of claims 10 to 13, **characterized in that** the storage volume (4) is evacuated and a ripening gas and/or oxygen and/or carbon dioxide is removed from the gas flow (80).

15. Method according to any of claims 10 to 14, **characterized in that** the pipe is arranged in an approximately vertical fashion and the gas flow is formed by thermal convection.

## Revendications

1. Dispositif (1) de modification de la composition de l'air ambiant de locaux, comprenant
au moins un tube (2) ayant une paroi de tube (20) qui entoure une section transversale intérieure (21) susceptible d'être alimentée en un flux de gaz (80) prélevé dans l'air ambiant,
**caractérisé en ce que** la paroi de tube (20) présente, dans au moins une portion longitudinale du tube (2), au moins une ouverture (25) qui est refermée par un diaphragme (3) et qui relie la section transversale intérieure (21) du tube (2) à un volume de stockage (4).

2. Dispositif de modification de la composition de l'air ambiant selon la revendication 1,
**caractérisé en ce que** le diaphragme (3) contient au moins un ionomère, et/ou
**en ce que** le diaphragme contient ou consiste au moins en polytétrafluoroéthylène sulfoné.

3. Dispositif de modification de la composition de l'air ambiant selon la revendication 1 ou 2,
**caractérisé en ce que** le volume de stockage (4) présente au moins une ouverture de remplissage (41), et/ou
**en ce que** le volume de stockage (4) présente au moins une ouverture de vidange (42), et/ou
**en ce que** le volume de stockage (4) est délimité par la paroi de tube (20) dudit au moins un tube (2) et par au moins un tube extérieur (8) qui entoure le tube (2) de façon approximativement concentrique.

4. Dispositif de modification de la composition de l'air ambiant selon l'une des revendications 1 à 3,
**caractérisé en ce que** le volume de stockage (4) est délimité par la paroi de tube (20) dudit au moins un tube (2) et par au moins un élément de délimitation (45) qui présente un évidement destiné à recevoir le tube (2) et qui peut est relié au tube par des éléments de fixation (5), et
optionnellement, le diaphragme (3) sert en supplément d'élément d'étanchéité entre au moins ledit élément de délimitation (45) et la paroi de tube (20).

5. Dispositif de modification de la composition de l'air ambiant selon l'une des revendications 1 à 4, comprenant en outre au moins un élément de chauffage (6) permettant de fournir de l'énergie thermique au volume de stockage (4), et/ou au moins un élément de refroidissement (7) permettant de chauffer le volume de stockage (4), et/ou
le volume de stockage est conçu pour être mis en contact avec un radiateur d'un système de chauffage de locaux, et/ou
l'élément de chauffage (6) et/ou l'élément de refroidissement (7) comporte(nt) au moins un élément Peltier et/ou au moins une registre de tubes et/ou au moins une résistance électrique chauffante.

6. Dispositif de modification de la composition de l'air ambiant selon l'une des revendications 1 à 5, comprenant en outre au moins un premier moyen de convoyage et/ou un deuxième moyen de convoyage.

7. Radiateur (9) d'un système de chauffage de locaux comprenant un dispositif (1) de modification de la composition de l'air ambiant selon l'une des revendications 1 à 6.

8. Radiateur selon la revendication 7,
**caractérisé en ce qu'**il comprend au moins un échangeur de chaleur à plaques (91, 92) qui peut être traversé par un fluide caloporteur et qui est adjacent au volume de stockage (4) au moins sur un côté, ledit au moins un tube (2) s'étendant approximativement verticalement, et
optionnellement, le volume de stockage (4) est adjacent aux échangeurs de chaleur à plaques associés (91, 92) des deux côtés.

9. Radiateur selon la revendication 8,
**caractérisé en ce qu'**une communication fluidique existe entre le volume de stockage (4) et l'échangeur de chaleur à plaques (91, 92), de manière à permettre au fluide caloporteur de pénétrer dans le volume de stockage (4).

10. Procédé pour modifier la composition de l'air ambiant,
**caractérisé en ce qu'**un flux gazeux (80) est prélevé dans l'air ambiant et est guidé à l'intérieur de la section transversale intérieure (21) d'au moins un tube (2) présentant une paroi de tube (20), la paroi de tube (20) présentant, dans au moins une portion longitudinale du tube (2), une ouverture (25) qui est refermée par un diaphragme (3), et de l'eau provenant d'un volume de stockage (4) est échangée à travers le diaphragme (3) entre la section transversale intérieure (21) du tube (2) et le volume de stockage (4).

11. Procédé selon la revendication 10,
**caractérisé en ce que** le volume de stockage (4) est rempli d'un liquide qui contient ou consiste d'eau.

12. Procédé selon l'une des revendications 10 ou 11,
**caractérisé en ce que** le volume de stockage (4) est rempli d'un liquide qui contient ou consiste d'une solution saline, et
optionnellement, le volume de stockage (4) est rempli d'un liquide qui contient du LiBr ou du NaCl ou du CaCl ou du KCl et de l'eau.

13. Procédé selon l'une des revendications 10 à 12,
**caractérisé en ce que** le liquide dans le volume de stockage (4) présente une pression d'environ 1 bar à environ 8 bar, et/ou
**en ce que** le liquide dans le volume de stockage (4) est chauffé ou refroidi.

14. Procédé selon l'une des revendications 10 à 13,
**caractérisé en ce que**, le volume de stockage (4) étant mis sous vide, un gaz de maturation et/ou de l'oxygène et/ou du dioxyde de carbone est éliminé du flux de gaz (80).

15. Procédé selon l'une des revendications 10 à 14,
**caractérisé en ce que** le tube est disposé sensiblement verticalement et le flux de gaz est formé par convection thermique.
